# EUROPÄISCHE PATENTSCHRIFT

(11) **EP 0 117 842 B1**
(45) Veröffentlichungstag und Bekanntmachung des Hinweises auf die Patenterteilung: **29.10.1986**
(21) Anmeldenummer: 84810022.8
(22) Anmeldetag: 13.01.1984
(51) Int. Cl.: C25C 3/16

(54) **Befestigung von Anodenzapfen bzw.-spaten in einer Kohlenstoffanode**
Fixation of anode studs or spades in a carbon anode
Fixation de goujons ou de bêches dans une anode en carbone

(30) Priorität: 31.01.1983 CH 534/83
(43) Veröffentlichungstag der Anmeldung: 05.09.1984
(73) Patentinhaber: SCHWEIZERISCHE ALUMINIUM AG, CH-3965 Chippis (CH)
(72) Erfinder: Kaiser, Horst, D-7851 Inzlingen (DE); Heinzmann, Ulrich, CH-8126 Zumikon (CH); Sturm, Alfred, D-8751 Steinen-Hüsingen (DE)

## Beschreibung

Die Erfindung bezieht sich auf eine Befestigung von Anodenzapfen bzw. -spaten in einer Kohlenstoffanode von Schmelzflusselektrolysezellen zur Herstellung von Aluminium, bestehend aus einem mit dem Unterteil des Anodenzapfens bzw. -spatens verbundenen Gusskörper, der aus einer in mindestens teilweise seitlich hinterschnittene Zapfen- bzw. Spatenlöcher der Anode eingegossenen und erstarrten Gusseisenmasse gebildet ist.

Für die Gewinnung von Aluminium durch Elektrolyse von Aluminiumoxid wird dieses in einer Fluoridschmelze gelöst, die zum grössten Teil aus Kryolith besteht. Das kathodisch abgeschiedene Aluminium sammelt sich unter der Fluoridschmelze auf dem Kohleboden der Zelle, wobei die Oberfläche des flüssigen Aluminiums oder ein von diesem benetzbarer Festkörper die Kathode bildet. Am Anodenbalken befestigte, bei konventionellen Verfahren aus amorphem Kohlenstoff bestehende Anoden tauchen von oben in den Elektrolyten ein. An den Anoden entsteht durch die elektrolytische Zersetzung des Aluminiumoxids Sauerstoff, der sich mit dem Kohlenstoff der Anoden zu CO₂ und CO verbindet. Die Kohleanoden müssen deshalb in periodischen Abständen durch neue ersetzt werden.

Die Elektrolyse findet im allgemeinen in einem Temperaturbereich zwischen 940 und 970 °C statt.

Die mehrere hundert Kilogramm schweren, vorgebackenen Kohlenstoffanoden werden am untersten Teil der Anodenstangen, den Anodenzapfen bzw. -spaten, befestigt. Anodenzapfen sind im Querschnitt rund, Anodenspaten dagegen quadratisch oder rechteckig. Zur Befestigung werden die Anodenstangen in entsprechend ausgeformte Zapfen- bzw. Spatenlöcher gestellt. Der seitliche Zwischenraum wird mit einer verkokbaren Kohlemasse ausgestampft oder mit Gusseisen gefüllt. Die für die Befestigung notwendigen Materialien müssen nicht nur eine hohe mechanische Stabilität aufweisen, sondern auch einen guten elektrischen Übergangswiderstand haben.

Da die bei der elektrolytischen Herstellung von Aluminium eingesetzten Kohlenstoffanoden einen wesentlichen Kostenfaktor darstellen, ist die Tiefe der Zapfen- bzw. Spatenlöcher bedeu- .ungsvoll. Eine abgebrannte Anode muss ausgewechselt werden, bevor der eiserne Zapfen bzw. Spaten nackt in den schmelzflüssigen Elektrolyten taucht.

In der DE-PS 1 937 411 wird gezeigt, wie die Tiefe der Zapfen- bzw. Spatenlöcher minimal, nur 3-6 cm, ausgebildet werden kann, insbesondere dank der Ausbildung von Hinterschneidungen.

Obwohl die DE-PS 1 937 411 in bezug auf die Verbindungstiefe und damit das Ausmass der Anodenabfälle eine wesentliche Verbesserung bringt, kann ein weiteres Problem nur ungenügend gelöst werden. Beim Eingiessen stehen die Anodenstangen auf dem Boden der Zapfen- bzw. Spatenlöcher, sie werden im untersten Teil mit Gusseisen ummantelt. Da Zapfen- bzw. Spatenstahl und Gusseisen nicht den gleichen thermischen Dilatationskoeffizienten aufweisen, schrumpft das einen grösseren Koeffizienten aufweisende Gusseisen beim Abkühlen mehr als der Stahl. Wird die Anode in die Elektrolysezelle eingesetzt, so entsteht zwischen dem Boden des Zapfen- bzw. Spatenlochs und der Unterseite des Zapfens bzw. Spatens ein Spalt. Dies bewirkt, dass während der Elektrolyse der durch die Anodenstange fliessende elektrische Gleichstrom mehrheitlich seitlich in den Anodenkörper fliesst. Dies hat einen erhöhten Spannungsabfall zur Folge.

Die Erfinder haben sich deshalb die Aufgabe gestellt, eine Befestigung von Anodenzapfen bzw. -spaten in einer Kohlenstoffanode von Schmelzflusselektrolysezellen zur Herstellung von Aluminium zu schaffen, welche während des Elektrolyseprozesses einen verbesserten Kontakt zwischen dem Boden der Zapfen- bzw. Spatenlöcher und der Unterseite der Zapfen bzw. Spaten mit geringem Übergangswiderstand aufweist.

Die Aufgabe wird erfindungsgemäss gelöst durch eine zwischen dem Boden der Zapfen- bzw. Spatenlöcher und der Unterseite der Anodenzapfen bzw. -spaten angeordnete, wenigstens einige Millimeter dicke, horizontale Gusseisenschicht.

Es hat sich als vorteilhaft erwiesen, die Dicke des seitlichen, d.h. bisher üblichen Gusseisenmantels und die Dicke der den Gegenstand der vorliegenden Erfindung bildende horizontale Gusseisenschicht ungefähr gleich dick auszubilden. Zweckmässig werden sowohl Gusseisenmantel als auch horizontale Gusseisenschicht mindestens 5 mm dick ausgebildet, vorzugsweise jedoch 10 bis 15 mm dick.

Weiter hat es sich als zweckmässig erwiesen, den Boden der Zapfen- bzw. Spatenlöcher nicht wie üblich eben, sondern bombiert auszubilden.

Der für das Gusseisen vorgesehene Spalt zwischen dem Boden der Zapfen- bzw. Spatenlöcher und der Unterseite der Anodenzapfen bzw. -spaten kann beispielsweise hergestellt werden, indem die Anodenstange abgestellt und dann um Spaltbreite hochgezogen und fixiert wird.

Bevorzugt wird jedoch die horizontale Spaltbreite und damit die Dicke der horizontalen Gusseisenschicht mit mechanischen Mitteln bewirkt:
- Der Kohlenstoffboden der Zapfen- bzw. Spatenlöcher weist mindestens eine Ausformung auf, welche die daraufgestellte Anodenstange trägt/ tragen. Diese konkaven Ausformungen weisen eine geringe Grundrissfläche auf.
- Die Unterseite der Anodenzapfen bzw. -spaten weist mindestens einen Nocken o.dgl. auf, welche/r auf den Boden der Zapfen bzw. Spatenlöcher gestellt wird/werden und so den für die Ausbildung der horizontalen Gusseisenschicht notwendigen Spalt bildet/bilden. Auch derartige Nocken weisen eine geringe Grundrissfläche auf.
- Vor dem Einsetzen der Anodenstange wird pro Zapfen- bzw. Spatenloch mindestens ein die horizontale Spaltbreite bestimmendes Eisenstück eingelegt. Die Anodenstange wird darauf abgestellt.

Damit die Tiefe der Zapfen- bzw. Spatenlöcher möglichst gering, beispielsweise in der Grössenordnung 5-10 cm, gehalten werden kann, sind diese mindestens teilweise hinterschnitten. Dies erfolgt durch die Ausbildung von an sich bekannten Massnahmen:
-Wenigstens im untern Teil verjüngen sich Seitenwände der Zapfen- bzw. Spatenlöcher nach oben.
- Es sind teilweise oder vollständig umlaufende Horizontalnuten von beliebiger Querschnittsform ausgebildet. Zweckmässig sind sie nicht im Randbereich der Zapfen- oder Spatenlöcher, sonst würde die Gefahr des Ausreissens bestehen.
- Bei Anodenzapfen sind wenigstens drei Spiralnuten ausgebildet, die eine nicht unter 70° liegende Steigung haben. In bezug auf Herstellung und Wirkungsweise ist eine Steigung zwischen 72 und 75° optimal, insbesondere wenn die Ecken der Nuten abgerundet sind. Beim Wiedereinsatz des Gusseisens spielt neben der geometrischen Form der Spiralnuten auch deren Anzahl eine Rolle, bei mehr als sechs solcher Nuten wird die Reinigung des Gusseisenstücks zunehmend problematischer.

Für eine zuverlässige Befestigung von Anodenzapfen bzw. -spaten in einer Kohlenstoffanode ist neben den geometrischen Bedingungen für die horizontale Gusseisenschicht insbesondere die Giesstechnik zu beachten. Beim normalen Abkühlen einer mit üblicher Giesstechnik hergestellten Gusseisenbefestigung würde diese beim Abkühlen reissen. Wird der Anodenzapfen bzw. -spaten wie üblich beim Vorwärmen beispielsweise von 20 auf 300 °C erwärmt, so entstehen nach dem Eingiessen Schrumpfspannungen, die sich bei sinkender Temperatur ständig vergrössern.

In bezug auf das Verfahren wird die erfindungsgemässe Aufgabe dadurch gelöst, dass die Unterseiten der vorgewärmten Anodenzapfen bzw. -spaten in Abstand vom Boden der Zapfen- bzw. Spatenlöcher fixiert werden, und das in die Zwischenräume eingegossene Gusseisen die Anodenzapfen bzw. -spaten auf über 400 °C erwärmt, wobei die Masse des eingegossenen Gusseisens kleiner ist als die Masse des zu umhüllenden Unterteils der Anodenzapfen bzw. -spaten.

Bei einer Erwärmung der Anodenzapfen bzw. -spaten auf über 400 °C liegt das Gusseisen überwiegend im plastischen Verformungsbereich. Beim Abkühlen auf Raumtemperatur entstehen dadurch geringere Schrumpfspannungen; die Gusseisenbefestigung reisst nicht.

Das Optimieren der Giesstechnik hat ergeben, dass die Kombination der folgenden Merkmale zu guten Ergebnissen führt:
- Vorwärmen der Anodenzapfen bzw. -spaten auf eine Temperatur von 100-300 °C, vorzugsweise 150-270 °C.
- Eingiesstemperatur des Gusseisens 1200-1350 °C, vorzugsweise ca. 1300 °C.
- Das Massenverhältnis des Gusseisens zu dem zu umhüllenden Teil der Anodenzapfen bzw. -spaten liegt zwischen 0,5:1 und 1:1.
- Der Bereich der Zapfen- bzw. Spatenlöcher der Kohlenstoffanode wird auf 80 bis 200 °C, vorzugsweise ca. 100 °C vorgewärmt.

Das Gusseisen wird materialschlüssig bis zur Oberseite der Kohlenstoffanode eingefüllt.

Bei der Ausbildung von mindestens teilweisen Hinterschneidungen der Seitenwände der Zapfen- bzw. Spatenlöcher bilden sich so Widerlager für das Gusseisen. Dadurch werden die Unterseiten der Anodenzapfen bzw. -spaten nach der Wiedererwärmung in der Elektrolysezelle stets auf die erstarrte, horizontale Gusseisenschicht gedrückt, womit ein kleinerer Übergangswiderstand gewährleistet ist. Der Strom fliesst dann mehrheitlich in vertikaler Richtung durch die Anodenzapfen bzw. -spaten in die Anoden.

Versuchsreihen haben gezeigt, dass der Übergangswiderstand bei üblichen Verfahren für eingegossene Anodenstangen nach 6 Tagen Einsatzzeit zwischen 50 und 60 µo liegt. Bei erfindungsgemäss eingegossenen Anodenstangen dagegen liegt der Übergangswiderstand selbst nach 4 Tagen Einsatzdauer nur bei 25-30₁10. Dadurch kann der Gesamtwiderstand der Elektrolysezelle zur Herstellung von Aluminium merklich gesenkt werden, was sich in verminderten Energiekosten ausdrückt.

Die Erfindung wird anhand der folgenden, in der Zeichnung dargestellten Ausführungsbeispiele näher erläutert. Es zeigen schematisch:
- Fig. 1 einen Vertikalschnitt durch eine Befestigung mit einer Ausformung im Kohlenstoffboden,
- Fig. 2 einen Vertikalschnitt durch eine Befestigung mit Nocken auf der Unterseite des Anodenspatens,
- Fig. 3 einen Vertikalschnitt durch eine Befestigung mit eingelegtem Eisenstück und
- Fig. 4 einen Horizontalschnitt durch eine Befestigung mit Spiralnuten als hinterschneidende Widerlager im Zapfenloch.

Die in Fig. 1 dargestellte Befestigung eines Anodenzapfens 10 im entsprechend ausgeformten Zapfenloch 14 der Kohlenstoffanode 18 erfolgt, indem der Anodenzapfen 10 vorerst auf die im wesentlichen kegelstumpfförmige Ausformung 20 des Bodens 22 des Zapfenlochs gestellt wird. Die Umhüllung besteht aus einem Gusseisenmantel 26 und einer horizontalen Gusseisenschicht 28, wobei die Dicke d des Gusseisenmantels ungefähr der Dicke h der horizontalen Gusseisenschicht entspricht.

Die Befestigung des Gusseisens in der Kohlenstoffanode erfolgt durch eine am Boden 22 des Zapfenlochs umlaufende keilförmige Ringnut 30, welche als Hinterschneidung wirkt.

In Fig. 2 wird die Befestigung eines rechtwinkligen Anodenspatens 12 in einem entsprechenden Spatenloch 16 gezeigt. Der für die horizontale Gusseisenschicht der Dicke h vorgesehene Spalt wird durch die Ausbildung von Nocken 32 an der Unterseite 34 des Spatens 12 erhalten, welcher auf dem Boden 24 aufliegt.

Zur Befestigung der Gusseisenschicht in der Kohlenstoffanode 18 ist ein im mittleren bis unteren Bereich des Spatenloches ausgebildetes Widerlager 38 ausgebildet, in welchem ein entsprechender Teil des Gusseisens erstarrt.

In der Befestigung nach Fig. 3 eines Anodenzapfens ist der Boden 22 des Zapfenloches 14 leicht konkav ausgebildet. Die Unterseite 36 des Zapfens 10 liegt auf einem Eisenstück 40 auf und bildet so nach dem Eingiessen des Gusseisens eine horizontale Gusseisenschicht der Dicke d. Die Seitenwand 44 des Zapfenlochs 14 ist umlaufend von unten nach oben verjüngt ausgestaltet und bildet so eine Befestigung des Gusseisenmantels 26 in der Kohlenstoffanode 14.

In Fig. 4 wird die Befestigung eines Anodenzapfens 10 gezeigt, bei der als seitliches Widerlager drei Spiralnuten 42 dienen. Der Querschnitt der Nuten ist im wesentlichen schwalbenschwanzförmig mit stark abgerundeten Ecken.

In allen Ausführungsformen nach der Erfindung wird wohl für die erste Bestückung etwas mehr Gusseisen als bei bisher üblichen Verfahren gebraucht. Die während des Elektrolyseprozesses genügend starke Verbindung zwischen dem Gusseisen und dem Zapfen bzw. Spaten kann mit einer Abstreifvorrichtung gelöst und das vor oder nach dem Abstreifen gereinigte Gusseisen durch Einschmelzen der Wiederverwertung zugeführt werden.

## Patentansprüche

1. Befestigung von Anodenzapfen bzw. -spaten in einer Kohlenstoffanode von Schmelzflusselektrolysezellen zur Herstellung von Aluminium, bestehend aus einem mit dem Unterteil des Anodenzapfens bzw. -spatens verbundenen Gusskörper, der aus einer in mindestens teilweise seitlich hinterschnittene Zapfen- bzw. Spatenlöcher der Anode eingegossenen und erstarrten Gusseisenmasse gebildet ist, gekennzeichnet durch eine zwischen dem Boden (22, 24) der Zapfen- bzw. Spatenlöcher (14, 16) und der Unterseite (34, 36) der Anodenzapfen bzw. -spaten (10, 12) angeordnete, wenigstens einige Millimeter dicke horizontale Gusseisenschicht (28).

2. Befestigung nach Anspruch 1, dadurch gekennzeichnet, dass die Dicke (d) des seitlichen Gusseisenmantels (26) ungefähr der Dicke (h) der horizontalen Gusseisenschicht (28) von mindestens 5 mm, vorzugsweise 10-15 mm, entspricht.

3. Befestigung nach Anspruch 1 oder 2, dadurch gekennzeichnet, dass der Boden (22) der Zapfenlöcher (14) bombiert ausgebildet ist.

4. Befestigung nach mindestens einem der Ansprüche 1-3, dadurch gekennzeichnet, dass der Boden (22, 24) aus Kohlenstoff der Zapfen- bzw. Spatenlöcher (14, 16) wenigstens eine die Dicke (h) der horizontalen Gusseisenschicht (28) bestimmende Ausformung (20) mit geringer Grundrissfläche hat.

5. Befestigung nach wenigstens einem der Ansprüche 1-3, dadurch gekennzeichnet, dass die Unterseite (34, 36) der Anodenzapfen bzw. -spaten (10, 12) wenigstens einen die Dicke (h) der horizontalen Gusseisenschicht (28) bestimmenden Nocken (32) hat.

6. Befestigung nach mindestens einem der Ansprüche 1-3, dadurch gekennzeichnet, dass zwischen der Unterseite (34, 36) der Anodenzapfen bzw. -spaten (10, 12) und dem Boden (22, 24) der Zapfen- bzw. Spatenlöcher (14, 16) wenigstens ein vor dem Eingiessen beigegebenes, die Dicke (h) der horizontalen Gusseisenschicht (28) bestimmendes Eisenstück (40) angeordnet ist.

7. Befestigung nach mindestens einem der Ansprüche 1-6, dadurch gekennzeichnet, dass die seitlichen Hinterschneidungen der Zapfen- bzw. Spatenlöcher (14, 16) in Form von sich nach oben verjüngenden Seitenwänden (44), Horizontalnuten (30, 38) oder bei runden Anodenzapfen (10) wenigstens drei Spiralnuten (42) mit einer nicht unter 70° liegenden Steigung ausgebildet sind.

8. Verfahren zur Befestigung von Anodenzapfen bzw. -spaten in Kohlenstoffanoden nach mindestens einem der Ansprüche 1-7, dadurch gekennzeichnet, dass die Unterseiten (34, 36) der vorgewärmten Anodenzapfen bzw. -spaten (10, 12) im vertikalen Abstand (h) vom Boden (22, 24) der Zapfen- bzw. Spatenlöcher (14, 16) und seitlichen Abstand (d) fixiert werden, und das in die Zwischenräume eingegossene Gusseisen die Anodenzapfen bzw. -spaten auf über 400 °C erwärmt, wobei die Masse des eingegossenen Gusseisens (26, 28) kleiner ist als die Masse des zu umhüllenden Unterteils der Anodenzapfen bzw. -spaten (10,12).

9. Verfahren nach Anspruch 8, dadurch gekennzeichnet, dass die Anodenzapfen bzw. -spaten (10, 12) auf 100-300 °C vorgewärmt werden, die Eingiesstemperatur des Gusseisens 1200-1350 °C beträgt, das Massenverhältnis des Gusseisens (26, 28) zu dem zu umhüllenden Unterteil der Anodenzapfen bzw. -spaten (10, 12) zwischen 0,5:1 und 1:1 liegt und der Bereich der Zapfen- bzw. Spatenlöcher (14, 16) der Kohlenstoffanode (18) auf 80-200 °C vorgewärmt wird.

10. Verfahren nach Anspruch 8 oder 9, dadurch gekennzeichnet, dass die Anodenzapfen bzw. -spaten (10, 12) auf 150-270 °C vorgewärmt werden, das Gusseisen eine Eingiesstemperatur von ca. 1300 °C hat und der Bereich der Zapfen- bzw. Spatenlöcher (14,16) der Kohlenstoffanode (18) auf ca. 100 °C vorgewärmt wird.

## Revendications

1. Fixation de goujons ou de lames d'anode dans une anode en carbone de cellule d'électrolyse d'un bain en fusion, pour la fabrication de l'aluminium, constituée d'un corps de fonte qui forme un ensemble avec la partie inférieure du goujon ou de la lame d'anode et qui est formé d'une masse de fonte de fer que l'on coule dans des trous de goujon ou de lame qui présentent une contre-dépouille sur au moins une partie de leur surface latérale et qui se solidifie, caractérisée par une couche horizontale de fonte de fer d'une épaisseur d'au moins quelques millimètres disposée entre le fond (22, 24) des trous de goujons ou de lames (14,16) et la face inférieure (34, 36) des goujons ou des lames d'anode (10,12).

2. Fixation selon la revendication 1, caractérisée en ce que l'épaisseur (d) de la partie latérale de la fonte de fer (26) correspond approximativement à l'épaisseur (h) de la couche horizontale de fonte de fer (28), d'au moins 5 mm, de préférence 10-15 mm.

3. Fixation selon la revendication 1 ou la revendication 2, caractérisée en ce que le fond (22) des trous de goujons (14) a une forme bombée.

4. Fixation selon au moins une des revendications 1-3, caractérisée en ce que le fond (22, 24) en carbone des trous de goujons ou de lames (14,

16) présente au moins une partie en forme (20) de faible surface en projection horizontale, qui définit l'épaisseur (h) de la couche horizontale de fonte de fer (28).

5. Fixation selon au moins l'une des revendications 1-3, caractérisée en ce que la face inférieure (34, 36) des goujons ou des lames d'anode (10, 12) présente au moins un ergot qui définit l'épaisseur (h) de la couche horizontale de fonte de fer (28).

6. Fixation selon au moins l'une des revendications 1-3, caractérisée en ce qu'entre la face inférieure (34, 36) des goujons ou des lames d'anode (10, 12) et le fond (22, 24) des trous de goujons ou de lames (14, 16) est disposée au moins une pièce de fer (40) que l'on ajoute avant la coulée et qui définit l'épaisseur (h) de la couche horizontale de fonte de fer (28).

7. Fixation selon au moins l'une des revendications 1-6, caractérisée en ce que les contre-dépouilles latérales des trous de goujons ou de lames (14, 16) sont réalisées sous forme de parois latérales (44) allant en se rétrécissant vers le haut, d'encoches horizontales (30, 38) ou, dans le cas des goujons ronds d'anode (10), d'au moins trois encoches de forme spirale (42) et d'une inclinaison non inférieure à 70°.

8. Procédé pour la fixation de goujons ou de lames d'anode dans des anodes en carbone selon au moins l'une des revendications 1-7, caractérisé en ce que l'on bloque les faces inférieures (34, 36) des goujons ou des lames d'anode (10, 12) préchauffés à la distance verticale (h) du fond (22, 24) des trous de goujons ou de lames (14, 16) et à une certaine distance latérale (d); et en ce que la fonte de fer que l'on coule dans les espaces intermédiaires chauffe au-dessus de 400 °C les goujons ou les lames d'anode, étant précisé que la masse de la fonte de fer (26, 28) que l'on coule est plus petite que la masse de la partie inférieure, que l'on doit envelopper, des goujons ou des lames d'anode (10,12).

9.Procédé selon la revendication 8, caractérisé en ce que l'on préchauffe les goujons ou les lames d'anode (10, 12) à 100-300 °C; en ce que la température de coulée de la fonte de fer atteint 1200-1350 °C; en ce que le rapport de la masse de la fonte de fer (26, 28) à celle de la partie inférieure, que l'on doit envelopper, des goujons ou des lames d'anode (10, 12) se situe entre 0,5:1 et 1:1 et en ce que l'on préchauffe la zone de l'anode en carbone (18) voisine des trous de goujons ou de lames (14, 16) à 80-200 °C.

10. Procédé selon la revendication 8 ou la revendication 9, caractérisé en ce que l'on préchauffe les goujons ou les lames d'anode (10, 12) à 150-270 °C; en ce que la forme de fer a une température de coulée d'environ 1300 °C et en ce que l'on préchauffe la zone de l'anode en carbone (18) voisine des trous de goujons ou de lames (14,16) à environ 100 °C.

## Claims

1. A fastening for anode lugs or spades into a carbon anode of fusion electrolysis cells for the production of aluminium, consisting of a casting which is connected to the bottom part of the anode lug or spade and which is formed from a mass of cast iron poured and solidified in lug or spade holes in the anode, which are at least partially undercut at the sides, characterized by a horizontal layer (28) of cast iron at least a few millimetres thick arranged between the bottom (22, 24) of the respective lug or spade hole (14, 16) and the underside (34, 36) of the respective anode lug or spade (10,12).

2. A fastening as in Claim 1, characterized in that the thickness (d) of the cast iron jacket (26) at the side corresponds approximately with the thickness (h) of the horizontal cast iron layer (28) of at least 5 mm, preferably 10-15 mm.

3. A fastening as in Claim 1 or 2, characterized in that the bottom (22) of the lug hole (14) is made domed.

4. A fastening as in at least one of the Claims 1-3, characterized in that the carbon bottom (22, 24) of the lug or spade hole (14, 16) has at least one protuberance (20) of small area in plan, which determines the thickness (h) of the horizontal cast iron layer (28). 5. A fastening as in at least one of the Claims 1-3, characterized in that the underside (34, 36) of the respective anode lug or spade (10, 12) has at least one projection (32) which determines the thickness (h) of the horizontal cast iron layer (28).

6. A fastening as in at least one of the Claims 1-3, characterized in that between the underside (34, 36) of the respective anode lug or spade (10, 12) and the bottom (22, 24) of the respective lug or spade hole (14, 16) is arranged at least one piece (40) of iron added before the pouring, which determines the thickness (h) of the horizontal cast iron lyer (28).

7. A fastening as in at least one of the Claims 1-6, characterized in that the undercuts at the sides of the lug or spade holes (14, 16) are made in the form of sidewalls (44) tapering in upwards, horizontal grooves (30, 38) or in the case of round anode lugs (10) at least three spiral grooves (42) having a slope of not less than 70°.

8. A method of fastening anode lugs or spades in carbon anodes as in at least one of the Claims 1-7, characterized in that the undersides (34, 36) of the preheated anode lugs or spades (10, 12) are located at the vertical clearance (h) from the bottoms (22, 24) of the lug or spade holes (14, 16) and the lateral clearance (d), and the cast iron poured into the interstices heats the anode lugs or spades up to over 400 °C, the mass of the cast iron (26, 28) poured in being less than the mass of the bottom part of the anode lug or spade (10, 12), which is to be enclosed.

9. A method as in Claim 8, characterized in that the anode lugs or spades (10, 12) are preheated up to 100-300 °C, the pouring temperature of the cast iron amounts to 1200-1350 °C, the ratio between the masses of the cast iron (26, 28) and the bottom part of the anode lugs or spades (10, 12), which is to be enclosed, lies between 0.5:1 and 1:1 and the region round the lug or spade holes (14,16) in the carbon anode (18) is preheated up to 80-200 °C.

10. A method as in Claim 8 or 9, characterized in that the anode lugs or spades (10, 12) are preheated up to 150-270 °C, the cast iron has a pouring temperature of about 1300 °C and the region round the lug or spade holes (14, 16) in the carbon anode is preheated up to about 100 °C.
